# EUROPÄISCHE PATENTSCHRIFT

(11) **EP 3 699 369 B1**
(45) Veröffentlichungstag und Bekanntmachung des Hinweises auf die Patenterteilung: **07.06.2023**
(21) Anmeldenummer: 20153554.9
(22) Anmeldetag: 24.01.2020
(51) Int. Cl.: E03C 1/324, A47K 1/05

(54) **WASCHTISCHANORDNUNG UND VERFAHREN ZU DEREN WARTUNG UND REINIGUNG**
WASHING TABLE ASSEMBLY AND METHOD OF ITS MAINTENANCE AND CLEANING
AGENCEMENT DE LAVABO ET PROCÉDÉ DE SON MAINTENANCE ET NETTOYAGE

(30) Priorität: 20.02.2019 DE 102019104272
(43) Veröffentlichungstag der Anmeldung: 26.08.2020
(73) Patentinhaber: Pfeiffer GmbH & Co. KG, 35614 Aßlar (DE)
(72) Erfinder: Pfeiffer, Arnd, 35578 Wetzlar (DE); Pfeiffer, Holm, 35614 Asslar (DE)
(74) Vertreter: advotec.

(56) Entgegenhaltungen:
- WO-A1-2019/012538
- DE-B3-102013 105 954
- ES-A1- 2 299 295
- GB-A- 2 417 497
- KR-U- 20000 020 007
- US-A- 2 233 342
- US-B1- 9 790 674

## Beschreibung

Die Erfindung betrifft eine Waschtischanordnung gemäß dem Oberbegriff des Anspruchs 1. Weiter betrifft die Erfindung ein Verfahren zur Wartung und/oder Reinigung einer Waschtischanordnung.

Befestigungsvorrichtungen der eingangs bezeichneten Art sind aus der Praxis bekannt und werden regelmäßig zur Vorwandmontage eines Waschtisches eingesetzt. Dabei umfasst die Befestigungsvorrichtung eine an einer Wand, vorzugsweise mittels Schrauben, anordbare Konsole, welche eine Auflage für den Waschtisch ausbildet. Weiter umfasst die Befestigungsvorrichtung regelmäßig eine unter dem Waschtisch anordbare Ablaufrinne, welche einen zur Verbindung mit einem Siphon bzw. einer hausseitigen Abflussleitung für Schmutzwasser vorgesehenen Ablauf aufweist. Der Waschtisch seinerseits bildet einen Wasserablauf aus, der einen Ablauf von Wasser in die Ablaufrinne unterhalb des Waschtisches ermöglicht. In der Praxis wird der Waschtisch im Zuge einer Montage des Waschtisches bzw. einer Anordnung des Waschtisches dabei mit der Konsole verschraubt. Im Laufe einer Verwendung des Waschtisches ist regelmäßig eine Reinigung bzw. Wartung der Ablaufrinne erforderlich, um beispielsweise eine Verstopfung des Ablaufs zu beseitigen. Dazu muss eine zwischen dem Waschtisch und der Konsole bestehende Schraubverbindung vollständig gelöst und der Waschtisch von der Konsole entfernt werden. Je nach Material bzw. Masse und Abmessungen des Waschtisches sind für ein Entfernen des Waschtisches von der Konsole bzw. ein Herunterheben des Waschtisches von der Auflage zwei Personen erforderlich, was eine Vornahme einer Reinigung der Ablaufrinne unnötig verkompliziert. Den Waschtisch nach einem Lösen der Schraubverbindung nur soweit zu verschieben, dass die Ablaufrinne bei noch teilweise auf der Auflage befindlichem Waschtisch zugänglich wird, ist nicht praktikabel, da der Waschtisch sich nach dem Lösen der Schraubverbindung in einem ungesicherten Zustand befindet und einer Person, welche die Ablaufrinne zu reinigen beabsichtigt, beispielsweise auf die Füße fallen kann, was zu gefährlichen und schmerzhaften Verletzungen der Füße führen kann. Auch kann es passieren, dass insbesondere während eines Waschvorgangs unbeabsichtigt Gegenstände wie beispielsweise Schmuckstücke in die Ablaufrinne gelangen, so dass es wünschenswert ist, diese Gegenstände auf eine einfache Weise aus der Ablaufrinne wieder entnehmen zu können.

Die DE 10 2013 105 954 B3 zeigt eine Waschtischanordnung mit einer Befestigungsvorrichtung und einem Waschtisch, welcher als eine Platte ausgebildet und mit einem Ende in eine Konsole der Befestigungsvorrichtung hineingeschoben ist.

Aus der WO 2019/012538 A1 ist eine Waschtischanordnung mit einem Waschtisch und einer Konsole bekannt. Der Waschtisch ist in eine Öffnung der Konsole eingesetzt und darin gehaltert.

Die ES 2 299 295 A1 betrifft eine Waschtischanordnung mit einem Waschtisch und einer Ablaufrinne. Der Waschtisch ist an die Ablaufrinne geneigt angesetzt und durch ein Befestigungsmittel der Ablaufrinne gehaltert.

Die US 9,790,674 B1 offenbart eine Waschtischanordnung mit einer Befestigungsvorrichtung, die eine Konsole zur Auflage eines Tisches aufweist. Der Tisch ist unterhalb eines Waschbeckens angeordnet und mit der Konsole verschraubt.

Der vorliegenden Erfindung liegt daher die Aufgabe zugrunde, eine Befestigungsvorrichtung und eine Waschtischanordnung sowie ein Verfahren vorzuschlagen, die bzw. das auf eine einfache Weise gewartet werden kann bzw. durchführbar ist.

Diese Aufgabe wird durch eine Waschtischanordnung mit den Merkmalen des Anspruchs 1 und ein Verfahren mit den Merkmalen des Anspruchs 12 gelöst.

Die erfindungsgemäße Waschtischanordnung umfasst einen Waschtisch und eine Befestigungsvorrichtung. Die Befestigungsvorrichtung zur Vorwandmontage eines Waschtisches der erfindungsgemäßen Waschtischanordnung umfasst eine Konsole, die eine Auflage für den Waschtisch ausbildet, und eine Ablaufrinne, wobei die Konsole derart eingerichtet ist, dass der Waschtisch relativ zu einer Wand in einem Abstand von einer Verwendungsposition in eine Wartungsposition verschiebbar an der Konsole befestigbar ist.

Der Begriff "Verwendungsposition" bezeichnet hier eine räumliche Position des Waschtisches, in welcher der Waschtisch für einen Waschvorgang verwendet werden kann bzw. das durch einen Wasserablauf des Waschtisches ablaufende Wasser in die Ablaufrinne gelangen kann.

Der Begriff "Wartungsposition" bezeichnet hier eine räumliche Position des Waschtisches, in der die Ablaufrinne für eine Reinigung bzw. Wartung oder eine Entnahme von insbesondere während eines Waschvorgangs abhandengekommenen Gegenständen zugänglich ist.

Die erfindungsgemäße Lösung sieht vor, dass der Waschtisch dergestalt an der Konsole befestigt werden kann, dass der Waschtisch in einem befestigten Zustand relativ zu der Wand in einem Abstand von einer Verwendungsposition in eine Wartungsposition verschoben werden kann. Demzufolge ist der Waschtisch auch in der Wartungsposition noch an der Konsole befestigt und befindet sich somit in einem gesicherten Zustand. Somit kann vermieden werden, dass der Waschtisch während eines Wartungsvorgangs bzw. Reinigungsvorgangs der Ablaufrinne einer Person, welche die Ablaufrinne zu warten bzw. reinigen gedenkt, beispielsweise auf die Füße fällt. Zudem ist lediglich eine Person erforderlich, um den Waschtisch von der Verwendungsposition in die Wartungsposition zu überführen. Außerdem entfällt ein Herunterheben des Waschtisches von der Auflage vollständig, was zudem rückenschonend ist. Auch können so auf eine einfache Weise Gegenstände aus der Ablaufrinne entnommen werden, welche unbeabsichtigt in die Ablaufrinne gelangt sind. Insgesamt ist durch die Erfindung somit eine Befestigungsvorrichtung vorgeschlagen, welche eine einfache Wartung bzw. Reinigung der Ablaufrinne gestattet.

Gemäß einer konstruktiv vorteilhaften Ausgestaltung der Erfindung können in der Konsole vorzugsweise relativ zu der Wand orthogonal angeordnete Langlöcher ausgebildet sein. Durch die Langlöcher können Schrauben geführt sein, welche in den Waschtisch eingreifen können. Im Rahmen eines Reinigungsvorgangs können die Schrauben dann soweit gelöst werden, dass eine lose Verbindung zwischen dem Waschtisch und der Konsole derart entsteht, dass der Waschtisch parallel zu einem Verlauf der Langlöcher verschoben werden kann. Wenn die Langlöcher relativ zu der Wand orthogonal angeordnet sind, kann der Waschtisch orthogonal zu der Wand verschoben werden.

In einer alternativen Ausführungsform der Erfindung kann die Konsole eine Schienenführung aufweisen. Beispielsweise kann eine Teleskopschienenführung vorgesehen sein, so dass der Waschtisch schubladenartig verschoben werden kann.

Die Konsole ist aus zwei mittels einer Traverse miteinander verbundenen Winkeln ausgebildet. Die Auflage ausbildende Schenkel der Winkel können die vorgenannten Langlöcher aufweisen. Dabei kann jeder Schenkel ein Langloch oder auch mindestens zwei parallel oder hintereinander verlaufende Langlöcher aufweisen. Grundsätzlich kann die Konsole auch aus mehr als zwei Winkeln ausgebildet sein. Beispielsweise kann an einem linken Ende, an einem rechten Ende und an einem zentralen Abschnitt der Traverse ein Winkel angeordnet sein.

Vorteilhafterweise können die Winkel mit der Traverse verschweißt sein. Dadurch kann eine hohe Stabilität bzw. eine hohe Tragkraft der Befestigungsvorrichtung erreicht werden. Alternativ können die Winkel mit der Traverse verschraubt sein.

Zweckmäßig können die Winkel die Auflage ausbilden. Der Waschtisch kann dann jeweils auf einem orthogonal von der Wand abragenden Schenkel des Winkels aufliegen, der die Auflage ausbilden kann.

Besonders einfach kann die Konsole hergestellt werden, wenn die Konsole einstückig ausgebildet ist.

Gemäß einer zweckmäßigen konstruktiven Ausgestaltung der Erfindung können die Konsole und/oder die Ablaufrinne aus Edelstahl ausgebildet sein. Dadurch kann insbesondere die Ablaufrinne, welche in einen direkten Kontakt mit Wasser tritt, vor Rost geschützt werden. Der Edelstahl kann eine matte oder eine polierte Oberfläche aufweisen oder mit einer Beschichtung versehen sein, die beispielsweise mittels eines PVD-Verfahrens aufgebracht sein kann. Vorzugsweise weist der Edelstahl eine Materialstärke von 4 mm auf. Weiter können die Konsole und/oder die Ablaufrinne mit einer Belastungsklasse K3 nach DIN EN 1253-1 in der am für den Zeitrang der vorliegenden Patentanmeldung maßgeblichen Tag gültigen Fassung ausgebildet sein.

In einer Ausführungsform kann die Ablaufrinne an der Konsole anordbar sein.

Vorteilhafterweise kann die Ablaufrinne dann mit der Konsole verschraubbar sein.

In einer alternativen Ausführungsform kann die Konsole die Ablaufrinne ausbilden. Dadurch kann eine Montage der Befestigungsvorrichtung vereinfacht werden.

Zweckmäßig kann die Ablaufrinne einen Ablauf aufweisen, welcher mit einem Siphon bzw. einer hausseitigen Abflussleitung für Schmutzwasser verbunden werden kann. Vorteilhafterweise kann die Ablaufrinne mit einem integrierten Gefälle ausgeführt sein, so dass das in die Ablaufrinne gelangende Wasser bedingt durch das Gefälle zu dem Ablauf fließen kann.

In einer vorteilhaften Variante der Erfindung kann der Waschtisch mit einem Wasserablauf ausgebildet sein, der einen Ablauf von Wasser in die Ablaufrinne ermöglicht. Der Waschtisch kann beispielsweise aus einem Mineralwerkstoff, Quarzwerkstoff, einem keramischen Werkstoff, aus Naturstein, Fliesen, Glas oder Edelstahl ausgebildet sein. Grundsätzlich jedoch kann der Waschtisch aus jedem Werkstoff ausgebildet sein, der im Bereich Sanitär üblicherweise eingesetzt wird. Eine Materialstärke bzw. ein Material der Befestigungsvorrichtung kann an ein Material bzw. eine Masse des Waschtisches angepasst sein. Als Mineralwerkstoff kann beispielsweise Corian, Himacs oder Staron vorgesehen sein. Ein derartiger Mineralwerkstoff besteht regelmäßig zu einem Drittel aus Acrylharz und zu zwei Dritteln aus natürlichen Mineralien. Er ist porenlos, pflegeleicht, verformbar und in vielen Farben und Strukturen erhältlich, optional kann er auch transluzent sein.

Bei dem erfindungsgemäßen Verfahren zur Wartung und/oder Reinigung einer Ablaufrinne einer Befestigungsvorrichtung einer Waschtischanordnung, wobei die Befestigungsvorrichtung zur Vorwandmontage eines Waschtisches der Waschtischanordnung vorgesehen ist, wird der Waschtisch relativ zu einer Wand von einer Verwendungsposition in eine Wartungsposition verschiebbar an einer Konsole der Befestigungsvorrichtung befestigt, wobei die Konsole eine Auflage für den Waschtisch ausbildet. Zu den vorteilhaften Wirkungen des erfindungsgemäßen Verfahrens wird auf die Vorteilsbeschreibung der erfindungsgemäßen Befestigungsvorrichtung verwiesen.

Der Waschtisch wird von der Verwendungsposition in die Wartungsposition verschoben, wobei die Ablaufrinne gewartet und/oder gereinigt wird, wobei der Waschtisch von der Wartungsposition in die Verwendungsposition verschoben wird.

In einer bevorzugten Ausführungsform des Verfahrens können durch in der Konsole vorzugsweise relativ zu der Wand orthogonal angeordnete ausgebildete Langlöcher hindurchgeführte, in den Waschtisch eingreifende Schrauben der Befestigungsvorrichtung zumindest teilweise derart gelöst werden, dass eine lose Schraubverbindung zwischen der Konsole und dem Waschtisch entsteht, so dass der Waschtisch von der Verwendungsposition in die Wartungsposition und umgekehrt verschoben werden kann.

Weiter können die Schrauben in der Wartungsposition vollständig angezogen werden, so dass eine feste Schraubverbindung zwischen der Konsole und dem Waschtisch entsteht. Dadurch kann ein unerwünschtes sich Verschieben des Waschtisches während der Wartung bzw. Reinigung der Ablaufrinne vermieden werden.

Nachfolgend werden bevorzugte Ausführungsformen der Erfindung unter Bezugnahme auf die beigefügten Zeichnungen näher erläutert.

Es zeigen:
- **Fig. 1**: eine perspektivische Ansicht einer Konsole;
- **Fig. 2**: eine Aufsicht der Konsole;
- **Fig. 3**: eine Vorderansicht der Konsole;
- **Fig. 4**: eine Seitenansicht der Konsole;
- **Fig. 5**: eine perspektivische Ansicht einer Ablaufrinne;
- **Fig. 6**: eine Vorderansicht der Ablaufrinne;
- **Fig. 7**: eine Schnittansicht der Ablaufrinne entlang einer in der **Fig. 6** gezeigten Linie C-C;
- **Fig. 8**: eine Aufsicht der Ablaufrinne;
- **Fig. 9**: eine perspektivische Ansicht einer Befestigungsvorrichtung;
- **Fig. 10**: eine Vorderansicht der Befestigungsvorrichtung;
- **Fig. 11**: eine Schnittansicht der Befestigungsvorrichtung entlang einer in der **Fig. 10** gezeigten Linie A-A;
- **Fig. 12**: eine perspektivische Ansicht einer Waschtischanordnung in einer Verwendungsposition;
- **Fig. 13**: eine perspektivische Ansicht der Waschtischanordnung in einer Wartungsposition.

Eine Zusammenschau der **Fig. 1** bis **4** zeigt eine Konsole 10, welche aus zwei Winkeln 11 und 12 sowie einer Traversen 13 ausgebildet ist, mittels welcher die Winkel 11 und 12 miteinander verbunden sind. Die Winkel 11 und 12 weisen jeweils einen Schenkel 18 und 19 auf, wobei der Schenkel 18 mit der Traversen 13 verschweißt ist und der Schenkel 19 eine Auflage 14 für einen hier nicht gezeigten Waschtisch ausbildet. Weiter weist der Schenkel 19 zwei hintereinander verlaufende Langlöcher 15 auf, durch welche hier nicht dargestellte Schrauben geführt werden können. Die Schrauben dienen dazu, den Waschtisch an der Konsole 10 zu befestigen. Durch Herstellen einer losen Schraubverbindung zwischen der Konsole 10 und dem Waschtisch kann der Waschtisch entlang der Langlöcher 15 verschoben werden. Darüber hinaus weist die Traverse 13 Löcher 16 und 17 auf, durch welche ebenfalls hier nicht dargestellte Schrauben geführt werden können. Über die Löcher 16 kann die Konsole 10 mit einer hier nicht zu sehenden Wand verschraubt werden, während die Löcher 17 dazu dienen, eine hier nicht dargestellte Ablaufrinne mit der Konsole 10 zu verschrauben.

Eine Zusammenschau der Fig. 5 bis 8 zeigt eine Ablaufrinne 20, welche einen Ablauf 21 sowie Löcher 22 aufweist. Wird die Ablaufrinne 20 an der Konsole 10 angeordnet, so können Schrauben durch die übereinanderliegenden Löcher 17 und 22 geführt werden, so dass die Konsole 10 mit der Ablaufrinne 20 verschraubt werden kann. Weiter weist die Ablaufrinne 20 ein integriertes Gefälle auf, so dass Wasser, welches in die Ablaufrinne 20 gelangt, zu dem Ablauf 21 geführt wird.

Eine Zusammenschau der Fig. 9 bis 11 zeigt eine Befestigungsvorrichtung 30, umfassend die Konsole 10, welche mit der Ablaufrinne 20 verschraubt ist. Dabei ist zwischen der Konsole 10 und der Ablaufrinne 20 ein kleiner hier nicht zu sehender Luftspalt vorgesehen, so dass die Ablaufrinne 20 nach einem Lösen der Verschraubung problemlos wieder von der Konsole 10 entfernt werden kann.

Eine Zusammenschau der **Fig. 12** und **13** zeigt eine Waschtischanordnung 40, welche die Befestigungsvorrichtung 30 und einen Waschtisch 41 umfasst. Die Befestigungsvorrichtung 30 ist mittels hier nicht zu sehenden Schrauben an einer Wand 43 angeordnet. Der Waschtisch 41 weist einen Wasserablauf 42 auf, der einen Ablauf von Wasser in die Ablaufrinne 20 ermöglicht.

Die **Fig. 12** zeigt die Waschtischanordnung 40 in einer Verwendungsposition, die **Fig. 13** zeigt die Waschtischanordnung 40 in einer Wartungsposition. Soll nun die Ablaufrinne 20 gereinigt bzw. gewartet oder ein insbesondere während eines Waschvorgangs abhanden gekommener Gegenstand, wie beispielsweise ein Schmuckstück, aus der Ablaufrinne 20 entnommen werden, so wird die zwischen dem Waschtisch 41 und der Konsole 10 bestehende Schraubverbindung teilweise gelöst, so dass der Waschtisch 41 entlang der Langlöcher 15 relativ zu der Wand 43 derart verschoben werden kann, so dass die Ablaufrinne 20 zugänglich wird. Nach der Reinigung bzw. Wartung der Ablaufrinne 20 oder der Entnahme des abhanden gekommenen Gegenstands aus der Ablaufrinne 20 kann der Waschtisch 41 wieder aus der Wartungsposition in die Verwendungsposition verschoben und die Schrauben der zwischen der Konsole 10 und dem Waschtisch 41 bestehenden losen Schraubverbindung können wieder vollständig zur Herstellung einer festen Schraubverbindung zwischen der Konsole 10 und dem Waschtisch 41 angezogen werden.

## Patentansprüche

1. Waschtischanordnung (40), umfassend einen Waschtisch (41) und eine Befestigungsvorrichtung (30) zur Vorwandmontage des Waschtisches, wobei die Befestigungsvorrichtung eine Konsole (10) umfasst, die eine Auflage (14) für den Waschtisch ausbildet,wobei die Konsole derart eingerichtet ist, dass der Waschtisch relativ zu einer Wand (43) in einem Abstand von einer Verwendungsposition in eine Wartungsposition verschiebbar an der Konsole befestigbar ist und wobei die Befestigungsvorrichtung eine Ablaufrinne (20) umfasst, **dadurch gekennzeichnet, dass**
die Konsole (10) aus zwei mittels einer Traverse (13) miteinander verbundenen Winkeln (11, 12) ausgebildet ist.

2. Waschtischanordnung nach Anspruch 1,
**dadurch gekennzeichnet,**
**dass** in der Konsole (10) vorzugsweise relativ zu der Wand (43) orthogonal angeordnete Langlöcher (15) ausgebildet sind.

3. Waschtischanordnung nach Anspruch 1,
**dadurch gekennzeichnet,**
**dass** die Konsole (10) eine Schienenführung aufweist.

4. Waschtischanordnung nach einem der Ansprüche 1 bis 3,
**dadurch gekennzeichnet,**
**dass** die Winkel (11, 12) mit der Traverse (13) verschweißt sind.

5. Waschtischanordnung nach einem der Ansprüche 1 bis 4,
**dadurch gekennzeichnet,**
**dass** die Winkel (11, 12) die Auflage (14) ausbilden.

6. Waschtischanordnung nach einem der vorangehenden Ansprüche,
**dadurch gekennzeichnet,**
**dass** die Konsole (10) und/oder die Ablaufrinne (20) aus Edelstahl ausgebildet ist bzw. sind.

7. Waschtischanordnung nach einem der Ansprüche 1 bis 6,
**dadurch gekennzeichnet,**
**dass** die Ablaufrinne (20) an der Konsole (10) anordbar ist.

8. Waschtischanordnung nach Anspruch 7,
**dadurch gekennzeichnet,**
**dass** die Ablaufrinne (20) mit der Konsole (10) verschraubbar ist.

9. Waschtischanordnung nach einem der Ansprüche 1 bis 6,
**dadurch gekennzeichnet,**
**dass** die Konsole (10) die Ablaufrinne (20) ausbildet.

10. Waschtischanordnung nach einem der vorangehenden Ansprüche,
**dadurch gekennzeichnet,**
**dass** die Ablaufrinne (20) einen Ablauf (21) aufweist.

11. Waschtischanordnung nach einem der Ansprüche 1 bis 10,
**dadurch gekennzeichnet,**
**dass** der Waschtisch (41) mit einem Wasserablauf (42) ausgebildet ist, der einen Ablauf von Wasser in die Ablaufrinne (20) ermöglicht.

12. Verfahren zur Wartung und/oder Reinigung einer Waschtischanordnung (40) nach einem der Ansprüche 1 bis 11, wobei der Waschtisch relativ zu einer Wand (43) von einer Verwendungsposition in eine Wartungsposition verschiebbar an der Konsole (10) der Befestigungsvorrichtung befestigt wird, die Konsole eine Auflage (14) für den Waschtisch ausbildet, der Waschtisch (41) von der Verwendungsposition in die Wartungsposition verschoben wird, die Ablaufrinne (20) gewartet und/oder gereinigt wird und der Waschtisch von der Wartungsposition in die Verwendungsposition verschoben wird.

13. Verfahren nach Anspruch 12,
**dadurch gekennzeichnet,**
**dass** durch in der Konsole (10) vorzugsweise relativ zu der Wand (43) orthogonal angeordnete ausgebildete Langlöcher (15) hindurchgeführte, in den Waschtisch (41) eingreifende Schrauben der Befestigungsvorrichtung (30) zumindest teilweise derart gelöst werden, dass eine lose Schraubverbindung zwischen der Konsole und dem Waschtisch entsteht, so dass der Waschtisch von der Verwendungsposition in die Wartungsposition und umgekehrt verschoben werden kann.

14. Verfahren nach Anspruch 13,
**dadurch gekennzeichnet,**
**dass** die Schrauben in der Wartungsposition vollständig angezogen werden, so dass eine feste Schraubverbindung zwischen der Konsole (10) und dem Waschtisch (41) entsteht.

## Claims

1. A washstand assembly (40) comprising a washstand (41) and a fastening device (30) for a front-wall installation of the washstand, the fastening device comprising a mounting bracket (10) which forms a support (14) for the washstand, the mounting bracket being designed such that the washstand is able to be fastened to the mounting bracket so as to be displaceable to a service position in relation to a wall (43) at a distance to a usage position, and the fastening device comprising a drain channel (20),
**characterized in that**
the mounting bracket (10) is made of two angle brackets (11, 12) connected to each other via a traverse (13).

2. The washstand assembly according to claim 1,
**characterized in that**
oblong holes (15) which are disposed orthogonally preferably in relation to the wall (43) are formed in the mounting bracket (10).

3. The washstand assembly according to claim 1,
**characterized in that**
the mounting bracket (10) has a rail guide.

4. The washstand assembly according to any one of the claims 1 to 3,
**characterized in that**
the angle brackets (11, 12) are welded to the traverse (13).

5. The washstand assembly according to any one of the claims 1 to 4,
**characterized in that**
the angle brackets (11, 12) form the support (14).

6. The washstand assembly according to any one of the preceding claims,
**characterized in that**
the mounting bracket (10) and/or the drain channel (20) is made of stainless steel.

7. The washstand assembly according to any one of the claims 1 to 6,
**characterized in that**
the drain channel (20) is disposable on the mounting bracket (10).

8. The washstand assembly according to claim 7,
**characterized in that**
the drain channel (20) is screwable to the mounting bracket (10).

9. The washstand assembly according to any one of the claims 1 to 6,
**characterized in that**
the mounting bracket (10) forms the drain channel (20).

10. The washstand assembly according to any one of the preceding claims,
**characterized in that**
the drain channel (20) has a drain (21).

11. The washstand assembly according to any one of the claims 1 to 10,
**characterized in that**
the washstand (41) is designed having a water drain (42) enabling water to drain into the drain channel (20).

12. A method for servicing and/or cleaning a washstand assembly (40) according to any one of the claims 1 to 11, the washstand being fastened to the mounting bracket (10) of the fastening device so as to be displaceable from a usage position to a service position in relation to a wall (43), the mounting bracket forming a support (14) for the washstand, the washstand (41) being displaced from the usage position to the service position, the drain channel (20) being serviced and/or cleaned and the washstand being displaced from the service position to the usage position.

13. The method according to claim 12,
**characterized in that**
screws of the fastening device (30) passed through oblong holes (15) disposed orthogonally in the mounting bracket (10) preferably in relation to the wall (43) and engaging in the washstand (41) are at least partially loosened in such a manner that a loose screw connection is produced between the mounting bracket and the washstand so that the washstand is displaceable from the usage position to the service position and vice versa.

14. The method according to claim 13,
**characterized in that**
the screws are fully tightened in the service position so that a tight screw connection is produced between the mounting bracket (10) and the washstand (41).

## Revendications

1. Agencement de lavabo (40) comprenant un lavabo (41) et un dispositif de fixation (30) pour un montage mural du lavabo, le dispositif de fixation comprenant une plaque de fixation (10) qui forme un appui (14) pour le lavabo, la plaque de fixation étant conçue de telle manière que le lavabo peut être fixé à la plaque de fixation de telle manière à être déplaçable dans une position d'entretien par rapport à un mur (43) à une distance à une position d'usage et le dispositif de fixation comprenant une goulotte (20),
**caractérisé en ce que**
la plaque de fixation (10) est faite de deux équerres de montage (11, 12) reliées l'une à l'autre par une traverse (13).

2. Agencement de lavabo selon la revendication 1,
**caractérisé en ce que**
des trous oblongs (15) qui sont disposés orthogonalement de préférence par rapport au mur (43) sont formés dans la plaque de fixation (10).

3. Agencement de lavabo selon la revendication 1,
**caractérisé en ce que**
la plaque de fixation (10) a un guidage de rail.

4. Agencement de lavabo selon l'une quelconque des revendications 1 à 3,
**caractérisé en ce que**
les équerres de montage (11, 12) sont soudées à la traverse (13).

5. Agencement de lavabo selon l'une quelconque des revendications 1 à 4,
**caractérisé en ce que**
les équerres de montage (11, 12) forment l'appui (14).

6. Agencement de lavabo selon l'une quelconque des revendications précédentes,
**caractérisé en ce que**
la plaque de fixation (10) et/ou la goulotte (20) sont faites en acier inoxydable.

7. Agencement de lavabo selon l'une quelconque des revendications 1 à 6,
**caractérisé en ce que**
la goulotte (20) peut être disposée sur la plaque de fixation (10).

8. Agencement de lavabo selon la revendication 7,
**caractérisé en ce que**
la goulotte (20) peut être vissée à la plaque de fixation (10).

9. Agencement de lavabo selon l'une quelconque des revendications 1 à 6,
**caractérisé en ce que**
la plaque de fixation (10) forme la goulotte (20).

10. Agencement de lavabo selon l'une quelconque des revendications précédentes,
**caractérisé en ce que**
la goulotte (20) a un conduit d'écoulement (21).

11. Agencement de lavabo selon l'une quelconque des revendications 1 à 10,
**caractérisé en ce que**
le lavabo (41) est conçu d'avoir un fil d'eau (42) permettant un écoulement d'eau dans la goulotte (20).

12. Procédé pour l'entretien et/ou le nettoyage d'un agencement de lavabo (40) selon l'une quelconque des revendications 1 à 11, le lavabo étant fixé à la plaque de fixation (10) du dispositif de fixation de manière à être déplaçable d'une position d'usage position à une position d'entretien par rapport à un mur (43), la plaque de fixation formant un appui (14) pour le lavabo, le lavabo (41) étant déplacé de la position d'usage dans une position d'entretien, la goulotte (20) étant entretenue et/ou étant nettoyée et le lavabo étant déplacé de la position d'entretien dans une position d'usage.

13. Procédé selon la revendication 12,
**caractérisé en ce que**
des vis du dispositif de fixation (30) faisant passage par des trous oblongs (15) disposés orthogonalement dans la plaque de fixation (10) de préférence par rapport au mur (43) et s'engageant dans le lavabo (41) sont au moins partiellement dévissées de telle manière qu'une connexion de vis dévissée est produite entre la plaque de fixation et le lavabo de manière à ce que le lavabo peut être déplacé de la position d'usage dans la position d'entretien et vice versa.

14. Procédé selon la revendication 13,
**caractérisé en ce que**
les vis sont vissée à fond dans la position d'entretien de manière à ce qu'une connexion de vis fixe est produite entre la plaque de fixation (10) et le lavabo (41).
